# EUROPÄISCHE PATENTSCHRIFT

(11) **EP 0 344 477 B1**
(45) Veröffentlichungstag und Bekanntmachung des Hinweises auf die Patenterteilung: **19.11.1992**
(21) Anmeldenummer: 89107890.9
(22) Anmeldetag: 03.05.1989
(51) Int. Cl.: D05B 1/24

(54) **Blindstichnähmaschine**
Blind-stitch sewing machine
Machine à coudre à points invisibles

(30) Priorität: 03.06.1988 DE 3819017
(43) Veröffentlichungstag der Anmeldung: 06.12.1989
(73) Patentinhaber: J. Strobel & Söhne GmbH & Co, D-80036 München (DE)
(72) Erfinder: Hauser, Georg, D-8000 München 40 (DE); Höggenstaller, Rolf, D-8031 Wessling (DE)
(74) Vertreter: Oedekoven, Wolf-Dieter, Dipl.-Ing.

(56) Entgegenhaltungen:
- DE-A- 2 937 733
- DE-B- 2 511 568
- DE-C- 3 519 849
- DE-C- 3 519 851
- DE-U- 8 516 202
- GB-A- 2 143 549
- US-A- 4 784 073

## Beschreibung

Die Erfindung bezieht sich auf eine Blindstichnähmaschine mit einem oszillierend angetriebenen Stoffbeuger zur Auswölbung des Nähgutes in die kreisbogenförmige Bewegungsbahn der Bogennadel, dessen geringster Abstand von der Bewegungsbahn der Bogennadel entsprechend der mittels eines Nähgutabtasters festgestellten Nähgutdicke einstellbar ist.

Derartige Blindstichnähmaschinen sind bekannt (DE-B-25 11 568). Dabei ist der im Bereich der Nähstelle angeordnete Nähgutabtaster über ein Gestänge mit dem mittels einer oszillierenden Welle angetrieben Stoffbeuger verbunden, um den Stoffbeugermindestabstand entsprechend der Dicke des zwischen der Stichplatte und dem Nähgutabtaster befindlichen Nähgutes einzustellen, also denjenigen Abstand, bis zu welchem sich der beim Nähen synchron mit der Bogennadel oszillierende Stoffbeuger der Bewegungsbahn der Bogennadel nähern kann.

Der Erfindung liegt die Aufgabe zugrunde, eine Blindstichnähmaschine der eingangs angegebenen Gattung zu schaffen, bei welcher der für einwandfreie Blindstiche jeweils erforderliche Stoffbeugermindestabstand noch genauer eingestellt werden kann, nämlich unter Berücksichtigung sowohl aller dafür wesentlichen Nähguteigenschaften als auch aller dafür wesentlichen Nadeleigenschaften, und zwar praktisch ohne jede Beeinflussung des Nähgutes durch den Nähgutabtaster.

Diese Aufgabe ist durch die im kennzeichnenden Teil des Patentanspruchs 1 angegebenen Merkmale gelöst. Vorteilhafte Ausgestaltungen der erfindungsgemäßen Blindstichnähmaschine sind in den restlichen Patentansprüchen angegeben.

Bei Blindstichnähmaschinen zum punktweisen Vernähen des Nähgutes mittels einer vorgegebenen Anzahl von Stichen bei stillstehendem Stoffbeuger ist es bekannt, dessen Abstand von der kreisbogenförmigen Bewegungsbahn der Bogennadel mittels einer als Anschlag wirkenden Nockenscheibe festzulegen, welche mittels eines elektrischen Schrittmotors gedreht werden kann. Dieser ist an eine elektrische Steuerschaltung mit einem Speicher für mehrere unterschiedliche Stoffbeugerabstände von der Bogennadelbewegungsbahn beim Nähen angeschlossen, die einzeln mittels eines mit der Steuerschaltung verbundenen und von Hand betätigbaren Wählers abrufbar sind, so daß der Schrittmotor die Nockenscheibe entsprechend dreht (DE-C 35 19 849).

Zum Stand der Technik gehört es ferner, bei Blindstichnähmaschinen mit oszillierend angetriebenem Stoffbeuger und Handeinstellung seines geringsten Abstandes von der Bewegungsbahn der Bogennadel eine Warneinrichtung vorzusehen, welche dann ein akustisches und/oder optisches Alarmsignal abgibt, wenn ein zu geringer Stoffbeugermindestabstand eingestellt wird. Die Warneinrichtung weist einen elektrischen Schalter auf, der in diesem Fall geschlossen wird (GB-A 998 628). Desgleichen sind bei Blindstichnähmaschinen federbelastete Niederhalter bekannt, welche das Nähgut beim Nähen gegen den oszillierend angetriebenen Stoffbeuger drücken, um zu verhindern, daß es beim Einstich der Bogennadel quer zur Nährichtung verschoben wird (DE- A 30 15 433). Ferner sind Durchlichtschranken für Nähmaschinen in unterschiedlichen Ausgestaltungen bekannt, auch solche zum Erkennen von quer zur Nährichtung verlaufenden Nähgutkanten (DE-C 33 23 214 und DE-A 35 19 729). Schließlich ist es bei Blindstichnähmaschinen bekannt, die oszillierende Antriebswelle des Stoffbeugers hohl auszubilden und auf einer inneren Tragwelle drehbar zu lagern, welche ihrerseits im Maschinengehäuse exzentrisch gelagert ist und oszillierend angetrieben werden kann, um einen Intervallbetrieb zu gewährleisten und den geringsten Abstand des Stoffbeugers von der kreisbogenförmigen Bewegungsbahn der Bogennadel entsprechend periodisch zu ändern (DE-C 930 058).

Nachstehend ist eine Ausführungsform der erfindungsgemäßen Blindstichnähmaschine anhand von Zeichnungen beispielsweise beschrieben. Darin zeigt:
- Fig. 1: die für das Verständnis der Erfindung wesentlichen Komponenten;
- Fig. 2: den Schnitt entlang der Linie II-II in Fig. 1;
- Fig. 3: den Schnitt entlang der Linie III-III in Fig. 1;
- Fig. 4: schematisch die elektrische Steuerschaltung und das Bedienungs- sowie Anzeigenfeld der Blindstichnähmaschine nach Fig. 1 bis 3;
- Fig. 5: ein Diagramm zur Veranschaulichung der Nähgutdickenmessung bei der Blindstichnähmaschine nach Fig. 1 bis 3;
- Fig. 6: ein Diagramm zur Veranschaulichung der Ermittlung der Startstellung des Schrittmotors der Blindstichnähmaschine nach Fig. 1 bis 3; und
- Fig. 7: ein Diagramm zur Veranschaulichung der Einstellung des Stoffbeugermindestabstandes bei der Blindstichnähmaschine nach Fig. 1 bis 3.

Die dargestellte Blindstichnähmaschine weist eine oberhalb einer Stichplatte 1 in der Zeichnungsebene von Fig. 1 entlang einer kreisbogenförmigen Bewegungsbahn hin- und herschwingende Bogennadel 2 und unterhalb der Stichplatte 1 einen beim Nähen synchron mit der Bogennadel 2 auf- und abbewegbaren Stoffbeuger 3 auf, welcher das Nähgut 4 in die Bewegungsbahn der Bogennadel 2 auswölbt, so daß der Nähfaden auf der unteren Seite des Nähgutes 4 nicht sichtbar ist.

Der plattenförmige Stoffbeuger 3 ist in einer Führungshülse 5 axial verschiebbar und durch eine Blattfeder 6 auf die Stichplatte 1 zu belastet, welche an dem dem Stoffbeuger 3 abgewandten Ende im Maschinengehäuse 7 eingespannt ist und mit einem Exzenter 8 zusammenwirkt, der zur Einstellung der Federbelastung des Stoffbeugers 3 im Maschinengehäuse 7 gedreht werden kann. Zum Antrieb des Stoffbeugers 3 dient eine Welle 9, welche an dem demselben benachbarten Ende einen Nocken 10 aufweist, gegen welchen ein Rad 11 durch die Blattfeder 6 gedrückt wird, das am Stoffbeuger 3 drehbar gelagert ist.

Die Antriebswelle 9 des Stoffbeugers 3 ist in der exzentrischen Bohrung 12 einer Exzenterbüchse 13 drehbar gelagert, welche ihrerseits im Maschinengehäuse 7 drehbar gelagert ist, und zwar an dem dem Stoffbeuger 3 benachbarten Ende mit Hilfe eines Nadellagers 14, dessen Außenlaufring eine konische Mantelfläche aufweist und mittels eines Spannringes 15 mit entsprechend konischer Bohrung im Maschinengehäuse 7 verspannt ist, um eine möglichst spielfreie und somit starre Lagerung der Exzenterbüchse 13 zu erzielen. Diese kann mittels eines elektrischen Schrittmotors 16 gedreht werden, auf dessen Ausgangswelle ein Zahnrad 17 sitzt, welches von einem Zahnriemen 18 umschlungen ist, ebenso wie ein an der Exzenterbüchse 13 vorgesehenes Zahnrad 19. Die Antriebswelle 9 ist über eine Versatzausgleichskupplung 20, vorzugsweise eine Oldham-Kupplung, mit einer weiteren Antriebswelle 21 verbunden, welche im Maschinengehäuse 7 drehbar gelagert ist und ein Zahnrad 22 aufweist, welches über einen Zahnriemen 23 mit einem Zahnrad 24 auf der Hauptwelle 25 der Blindstichnähmaschine verbunden ist.

An der im Maschinengehäuse 7 drehbar gelagerten Hauptwelle 25 ist ein Geber 26 vorgesehen, welcher je Umdrehung der Hauptwelle 25 ein Meßfenstersignal A liefert, welches beginnt, kurz bevor die Spitze 27 der Bogennadel 2 die Bewegungsebene 28 des Stoffbeugers 3 erreicht, und welches mit dem Beginn der Rückschwingung des Stoffbeugers 3 von der Bewegungsbahn der Bogennadel 2 weg, also in Fig. 1 nach unten, endet. Weiterhin ist ein Bogennadel/Stoffbeuger-Kontaktmelder 29 vorgesehen, welcher vom Stoffbeuger 3 selbst gebildet ist, der gegenüber dem Maschinengehäuse 7 elektrisch isoliert ist und mit einer geringen, aber hochfrequenten Wechselspannung beaufschlagt wird, um eine kapazitive Kopplung mit der Bogennadel 2 zu erhalten. Zur elektrischen Isolierung sind zwischen der Führungshülse 5 des Stoffbeugers 3 und dem Maschinengehäuse 7 eine Isolierplatte 30, zwischen dem Stoffbeuger 3 und der Blattfeder 6 ein Isolierstöpsel 31 und zwischen der Antriebswelle 9 des Stoffbeugers 3 und deren Nocken 10 eine Isolierhülse 32 angeordnet.

Zur Feststellung der Dicke des jeweils vernähten Nähgutes 4 dient ein Nähgutabtaster 33, welcher gemäß Fig. 3 unterhalb der Stichplatte 1 angeordnet ist und einen Schwenkarm 34 aufweist, der am einen Ende um eine Achse 35 drehbar am Maschinengehäuse 7 gelagert, am anderen Ende mit einer Meßrolle 36 zur Anlage am Nähgut 4 versehen, zwischen den beiden Enden mit einem Permanentmagneten 37 ausgestattet und auf die Stichplatte 1 zu federbelastet ist. Weiterhin weist der Nähgutabtaster 33 einen Magnetfeldsensor 38 auf, welcher am Maschinengehäuse 7 befestigt ist und mit dem Permanentmagneten 37 zusammenwirkt. Im Bereich der Stichplatte 1 ist in Nähgutvorschubrichtung gesehen vor der Bogennadel 2 ferner eine Durchlichtschranke 39 vorgesehen, welche aus einem Lichtsender 40 und einem Lichtempfänger 41 besteht, die am Maschinengehäuse 7 bzw. an der Stichplatte 1 befestigt sind. Um das Nähgut 4 in gleicher Höhe, ohne Faltenbildung und ohne Dehnung zwischen dem Lichtsender 40 und Lichtempfänger 4l hindurchzuführen, ist im Bereich der Durchlichtschranke 39 ein Führungsblech 42 für das Nähgut 4 unterhalb der Stichplatte 1 vorgesehen, welches mit einem Fuß 43 im Maschinengehäuse 7 beweglich geführt und durch eine Feder 44 auf die Stichplatte 1 zu belastet ist.

Der elektrische Schrittmotor 16 ist mit einer Gabellichtschranke 45 versehen, welche mit einem Arm 46 auf der Ausgangswelle des Schrittmotors 16 zusammenwirkt, um dann ein Signal abzugeben, wenn der Arm 46 den Lichtstrahl der Gabellichtschranke 45 unterbricht.

Der Meßfenstersignalgeber 26, der Bogennadel/Stoffbeuger-Kontaktmelder 29, der Magnetfeldsensor 38 des Nähgutabtasters 33, der Lichtempfänger 41 der Durchlichtschranke 39 und die Gabellichtschranke 45 sind über je eine elektrische Leitung 47 bzw. 48 bzw. 49 bzw. 50 bzw. 51 mit der elektrischen Steuerschaltung 52 gemäß Fig. 4 verbunden, welche aus handelsüblichen Komponenten besteht, beispielsweise mindestens einem Mikroprozessor, Speichern usw., wie zur Erfüllung ihrer verschiedenen Funktionen erforderlich, und welche über ein elektrisches Kabel 53 mit einem Bedienungs- und Anzeigenfeld 54 bzw. dessen verschiedenen Komponenten verbunden ist. Weiterhin führen von der Steuerschaltung 52 elektrische Leitungen 55 bis 60 jeweils zum Schrittmotor 16 bzw. zum Lichtsender 40 der Durchlichtschranke 39 bzw. zu einem nicht dargestellten Betätigungsorgan für einen gleichfalls nicht gezeigten und dem Stoffbeuger 3 zugeordneten Nähgutniederhalter bzw. zum nicht wiedergegebenen Antriebsmotor der Hauptwelle 25 bzw. zu einem nicht gezeigten Fadenabschneiderantrieb bzw. zu einem nicht gezeigten Betätigungsorgan für einen ebenfalls nicht dargestellten Fadenspanner. Über eine elektrische Leitung 61 ist die Steuerschaltung 52 mit einem Signal beaufschlagbar, welches anzeigt, daß der Stoffbeuger 3 aus der Stellung zum Nähguteinlegen in die Blindstichnähmaschine in diejenige Stellung bewegt worden ist, in welcher genäht werden kann. Die Bewegung zwischen diesen beiden Stellungen erfolgt üblicherweise mittels eines Pedals durch das Bedienungspersonal.

Beim Nähen wird die Antriebswelle 9 des Stoffbeugers 3 von der Hauptwelle 25 über den Zahnriementrieb 22, 23, 24, die weitere Antriebswelle 21 und die Versatzausgleichskupplung 20 kontinuierlich angetrieben, um den Stoffbeuger 3 mittels des Nockens 10 entgegen der Wirkung der Blattfeder 6 in Fig. 1 nach unten zu bewegen, so daß der Stoffbeuger 3 also im Rhythmus der Bogennadelschwingungen oszilliert. Dabei kann er sich nur so weit der Bewegungsbahn der Bogennadel 2 nähern, wie durch die jeweilige Drehstellung der Exzenterbüchse 13 im Maschinengehäuse 7 vorgegeben. Diese kann durch den Schrittmotor 16 über den Zahnriementrieb 17, 18, 19 verändert werden, welcher also zur Einstellung dieses Stoffbeugermindestabstandes dient und dazu von der elektrischen Steuerschaltung 52 über die Leitung 55 angesteuert wird.

Zur Einstellung des Stoffbeugermindestabstandes entsprechend der Dicke des jeweiligen Nähguts 4 ist es günstig, von einer bestimmten Startstellung a des Schrittmotors 16 auszugehen, welche von der jeweiligen Bogennadel 2 abhängt. Diese Startstellung a wird bei jedem Nadelwechsel ohne Faden und Nähgut bei geringster Drehzahl der Blindstichnähmaschine ermittelt, indem eine Taste 62 des Bedienungs- und Anzeigenfeldes 54 gedruckt wird, um die Steuerschaltung 52 über das Kabel 53 mit dem Auslösesignal B gemäß Fig. 6 zu beaufschlagen. Dieses hat zur Folge, daß die Steuerschaltung 52 den Schrittmotor 16 in die Bezugsstellung b gemäß Fig. 6 laufen läßt, in welcher der Stoffbeugermindestabstand dem einjustierten Nullabstand entspricht und die Gabellichtschranke 45 das erwähnte Signal abgibt, welches der Steuerschaltung 52 über die Leitung 51 zugeht. Danach läuft der Schrittmotor 16 in entgegengesetzter Richtung um eine bestimmte Anzahl von Schritten in die Ausgangsstellung c gemäß Fig. 6, so daß der Stoffbeugermindestabstand sich entsprechend vergrößert und die Bogennadel 2 den Stoffbeuger 3 nicht berühren kann. Wenn nunmehr die Blindstichnähmaschine durch Betatigung des erwähnten Pedals in Gang gesetzt wird, dann läuft der Schrittmotor 16 um einen Schritt je Meßfenstersignal A, welches der Steuerschaltung 52 über die Leitung 47 zugeht, unter entsprechender Verringerung der Stoffbeugermindestabstandes so weit, bis der Melder 29 ein Bogennadel/Stoffbeuger-Kontaktsignal C während eines Meßfenstersignals A liefert, wie aus Fig. 6 ersichtlich. Zu der dann vorliegenden Drehstellung d des Schrittmotors 16 wird dann eine bestimmte Anzahl von Schritten entsprechend einer solchen Vergrößerung des Stoffbeugermindestabstandes, wie zur Berücksichtigung von Maschinen- und Bogennadeltoleranzen erforderlich, addiert und die so erhaltene Startstellung a gespeichert.

Die Vorgänge bei der eigentlichen Einstellung des Stoffbeugermindestabstandes entsprechend dem jeweiligen Nähgut 4 ergeben sich aus Fig. 7. Zunächst wird durch nochmalige Betatigung der erwähnten Taste 62 die Steuerschaltung 52 über das Kabel 53 mit dem Startsignal B′ gemäß Fig. 7 beaufschlagt. Dieses hat zur Folge, daß der Schrittmotor 16 zunächst in die Bezugsstellung b und dann in die Startstellung a läuft und beim anschließenden Nähen um einen Schritt je Stich unter entsprechender Verringerung des Stoffbeugermindestabstandes so weit läuft, bis der Melder 29 ein Bogennadel/Stoffbeuger-Kontaktsignal C während eines Meßfenstersignals A liefert. Am Ende des Meßfenstersignals A läuft der Schrittmotor 16 dann um eine vom Ausgangssignal des Nähgutabtasters 33 abhängige Anzahl von Schritten in entgegengesetzter Richtung, so daß der Stoffbeugermindestabstand sich entsprechend vergrößert. Wenn beim weiteren Nähen ein Bogennadel/Stoffbeuger-Kontaktsignal C während eines Meßfenstersignals A auftritt, dann läuft der Schrittmotor 16 jeweils um eine ebenfalls vom Ausgangssignal des Nähgutabtasters 33 abhängige, jedoch geringere Anzahl von Schritten weiter, so daß der Stoffbeugermindestabstand sich zusätzlich entsprechend vergrößert. Die Steuerschaltung 52 ist so ausgebildet, daß der Schrittmotor 16 dann nicht mehr betätigt wird, wenn beim weiteren Nähen während einer bestimmten Anzahl von Stichen kein Bogennadel/ Stoffbeuger-Kontaktsignal C während eines Meßfenstersignals A auftritt.

Wie aus Fig. 7 ersichtlich, gibt die Steuerschaltung 52 während der Einstellung des Stoffbeugermindestabstandes über die Leitung 57 ein Signal ab, um den Nähgutniederhalter stärker zu belasten, so daß er einen erhöhten Anpreßdruck auf das zwischen demselben und dem Stoffbeuger 3 befindliche Nähgut 4 ausübt, was die Empfindlichkeit des Bogennadel/Stoffbeuger-Kontaktmelders 29 erhöht.

Der so eingestelle Stoffbeugermindestabstand bzw. die entsprechende Drehstellung d′ des Schrittmotors 16 bleibt in der Steuerschaltung 52 gespeichert, so daß beim aufeinanderfolgenden Nähen gleichen Nähgutes 4 die Vorgänge gemäß Fig. 7 nicht jedesmal wiederholt zu werden brauchen, sondern vielmehr diese Einstellung des Stoffbeugermindestabstandes mit Hilfe der Steuerschaltung 52 und des Schrittmotors 16 durch Betätigung der erwähnten Taste 62 abgeschaltet werden kann. Auch ist die Möglichkeit gegeben, den Stoffbeugermindestabstand willkürlich einstellen zu können, wozu lediglich eine Taste 63 des Bedienungs- und Anzeigenfeldes 54 gedrückt werden muß, um die Steuerschaltung 52 über das Kabel 53 entsprechend voreinzustellen, wonach eine Taste 64 oder eine Taste 65 des Bedienungs- und Anzeigenfeldes 54 betätigt werden kann, um den jeweiligen Stoffbeugermindestabstand mittels des Schrittmotors 16 zu vergrößern bzw. zu verringern. Der tatsächliche Stoffbeugermindestabstand wird mittels einer dreistelligen LCD-Anzeige 66 digital sichtbar gemacht, welche die entsprechende Anzahl von Schritten zeigt, um welche sich der Schrittmotor 16 aus der Bezugsstellung b gedreht hat. Die zweistellige LCD-Anzeige 67 des Bedienungs- und Anzeigenfeldes 54 gemäß Fig. 4 gibt die Anzahl von Durchstichen wieder, welche der Bogennadel/Stoffbeuger-Kontaktmelder 29 feststellt und die gezählt werden in der Steuerschaltung 52.

Gemäß Fig. 5 wird das Ausgangssignal des Magnetfeldsensors 38 des Nähgutabtasters 33 nur im Bereich des beim Nähen erstmalig erscheinenden Meßfenstersignals A erfaßt und in der Steuerschaltung 52 gespeichert um daraus die obenerwähnten Daten für die Einstellung des Stoffbeugermindestabstandes gemäß Fig. 7 zu berechnen und die ermittelte Nähgutdicke mit Ziffern beispielsweise von 0 bis 9 in einer einstelligen LCD-Anzeige 68 wiederzugeben.

Durch Drücken einer Taste 69 des Bedienungs- und Anzeigenfeldes 54 kann die Blindstichnähmaschine auf Intervallbetrieb umgeschaltet werden, und zwar bei einmaligem Drücken auf ein 1 : 2 - Intervall und bei zweimaligem Drücken auf ein 1 : 3 - Intervall. Das dritte Drücken der Taste 69 hat zur Folge, daß der Intervallbetrieb wieder abgeschaltet wird. Beim Intervallbetrieb bewirkt die über das Kabel 53 entsprechend beaufschlagte Steuerschaltung 52, daß der Schrittmotor 16 sich für jeden Intervallstich um eine vom Ausgangssignal des Nähgutabtasters 33 abhängige Anzahl von Schritten unter entsprechender Vergrößerung des Stoffbeugermindestabstandes verstellt. Beim Lüften des Stoffbeugers 3 mit Hilfe des erwähnten Pedals wird die Steuerschaltung 52 wieder auf Normalbetrieb umgeschaltet.

Desgleichen kann die Blindstichnähmschine durch Drücken einer Taste 70 auf Nahtverriegelungsbetrieb geschaltet werden. Dabei bewirkt die über das Kabel 53 beaufschlagte Steuerschaltung 52, daß der Schrittmotor 16 sich für eine bestimmte Anzahl von Stichen um eine vom Ausgangssignal des Nähgutabtasters 33 abhangige Anzahl von Schritten unter entsprechender Vergrößerung des Stoffbeugermindestabstandes verstellt.

Schließlich kann noch durch Betätigung einer Drucktaste 71 ein Betrieb der Blindstichnähmaschine mit Quernahterkennung bewirkt werden, wozu die Steuerschaltung 52 über das Kabel 53 beaufschlagt und in einen entsprechenden Zustand umgeschaltet wird. Wenn dann die Durchlichtschranke 39 ein Quernahtsignal abgibt, dann wird zunächst der Antriebsmotor der Hauptwelle 25 angesteuert, um die Drehzahl zu verringern, und danach der Schrittmotor 16, so daß er sich um eine vom Ausgangssignal des Nähgutabtasters 33 abhangige Anzahl von Schritten unter entsprechender Vergrößerung des Stoffbeugermindestabstandes verstellt. Am Ende des Quernahtsignals der Durchlichtschranke 39 bewirkt die Steuerschaltung 52, daß sich der Schrittmotor 16 wieder unter entsprechender Verringerung des Stoffbeugermindestabstandes zurückstellt und anschließend der Antriebsmotor der Hauptwelle 25 wieder auf die ursprüngliche Drehzahl hochläuft.

Die Durchlichtschranke 39 wird dadurch an das jeweilige Nähgut 4 angepaßt bzw. abgeglichen, daß eine bestimmte Anzahl von Stichen genäht wird und bei jedem Stich nach einer bestimmten Zeitspanne ab dem Ende A′ des zugehörigen Meßfenstersignals A während der Nähguttransportphase vom Lichtsender 40 periodisch mehrere "Lichtblitze" ausgesendet werden, um aus den entsprechenden Ausgangssignalen des Lichtempfängers 41 in der Steuerschaltung 52 einen Durchschnittswert zu berechnen. Aus diesen Durchschnittswerten aller genähten Stiche wird dann in der Steuerschaltung 52 ein entgültiger Durchschnittswert ermittelt, anhand dessen zu erkennen ist, ob beim Nahen eine Quernaht die Durchlichtschranke 39 passiert oder nicht.

## Patentansprüche

1. Blindstichnähmaschine mit einem oszillierend angetriebenen Stoffbeuger (3) zur Auswölbung des Nähgutes (4) in die kreisbogenförmige Bewegungsbahn der Bogennadel (2), dessen geringster Abstand von der Bewegungsbahn der Bogennadel (2) entsprechend der mittels eines Nähgutabtasters (33) festgestellten Nähgutdicke einstellbar ist, **gekennzeichnet** durch einen Schrittmotor (16) zur Einstellung dieses Stoffbeugermindestabstandes und eine Steuerschaltung (52) für den Schrittmotor (16), welche
a) an den Nähgutabtaster (33), einen Bogennadel/Stoffbeuger-Kontaktmelder (29) und einen Geber (26) angeschlossen ist, der je Stich ein Meßfenstersignal (A) liefert, das beginnt, kurz bevor die Bogennadelspitze (27) die Bewegungsebene (28) des Stoffbeugers (3) erreicht, und mit dem Beginn der Rückschwingung des Stoffbeugers (3) von der Bewegungsbahn der Bogennadel (2) weg endet, und
b) den Schrittmotor (16) derart ansteuert, daß der Schrittmotor (16) auf ein Startsignal (B′) für die Steuerschaltung (52) hin in eine bestimmte Startstellung (a) läuft und beim anschließenden Nähen um einen Schritt je Stich unter weiterer Verringerung des Stoffbeugermindestabstandes weiterläuft, bis der Melder (29) ein Bogennadel/Stoffbeuger-Kontaktsignal (C) während eines Meßfenstersignals (A) liefert, und daß der Schrittmotor (16) am Ende des Meßfenstersignals (A) um eine vom Ausgangssignal des Nähgutabtasters (33) abhängige Anzahl von Schritten in entgegengesetzter Richtung läuft, so daß der Stoffbeugermindestabstand sich entsprechend vergrößert.

2. Blindstichnähmaschine nach Anspruch 1, dadurch **gekennzeichnet,** daß die Steuerschaltung (52) zur ohne Faden und Nähgut (4) erfolgenden Ermittlung der Startstellung (a) des Schrittmotors (16) für die jeweilige Bogennadel (2) so ausgebildet ist, daß der Schrittmotor (16) auf ein Auslösesignal (B) für die Steuerschaltung (52) hin in eine bestimmte Ausgangsstellung (c) läuft und beim anschließenden Maschinenlauf mit geringster Drehzahl um einen Schritt je Meßfenstersignal (A) unter entsprechender Verringerung des Stoffbeugermindestabstandes weiterläuft, bis der Melder (29) ein Bogennadel/Stoffbeuger-Kontaktsignal (C) während eines Meßfenstersignals (A) liefert, und daß zu der dann vorliegenden Drehstellung (d) des Schrittmotors (16) eine bestimmte Anzahl von Schritten entsprechend einer solchen Vergrößerung des Stoffbeugermindestabstandes, wie zur Berücksichtigung von Maschinen- und Bogennadeltoleranzen erforderlich, addiert und die so erhaltene Startstellung (a) gespeichert wird.

3. Blindstichnähmaschine nach Anspruch 1 oder 2, **gekennzeichnet** durch eine solche Ausbildung der Steuerschaltung (52), daß der Schrittmotor (16) in die Start- bzw. Ausgangsstellung (a bzw. c) über eine bestimmte Bezugsstelung (b) läuft, in welcher der Stoffbeugermindestabstand dem einjustierten Nullabstand entspricht und aus welcher der Schrittmotor (16) um eine bestimmte Anzahl von Schritten in die Start- bzw. Ausgangsstellung (a bzw. c) läuft, so daß der Stoffbeugermindestabstand sich entsprechend vergrößert und die Bogennadel (2) den Stoffbeuger (3) nicht berühren kann.

4. Blindstichnähmaschine nach Anspruch 3, dadurch **gekennzeichnet,** daß der Schrittmotor (16) mit einer Gabellichtschranke (45) versehen ist, welche an die Steuerschaltung (52) angeschlossen ist und in der Bezugsstellung (b) des Schrittmotors (16) ein Signal abgibt.

5. Blindstichnähmaschine nach Anspruch 1, 2, 3 oder 4, **gekennzeichnet** durch eine solche Ausbildung der Steuerschaltung (52), daß der Schrittmotor (16) immer dann, wenn beim weiteren Nähen während der Einstellung des Stoffbeugermindestabstandes ein Bogennadel/Stoffbeuger-Kontaktsignal (C) während eines Meßfenstersignals (A) auftritt, um eine ebenfalls vom Ausgangssignal des Nähgutabtasters (33) abhängige, jedoch geringere Anzahl von Schritten weiterläuft, so daß der Stoffbeugermindestabstand sich zusätzlich entsprechend vergrößert.

6. Blindstichnähmaschine nach Anspruch 5, **gekennzeichnet** durch eine solche Ausbildung der Steuerschaltung (52), daß der Schrittmotor (16) dann nicht mehr betätigt wird, wenn beim weiteren Nähen während einer bestimmten Anzahl von Stichen kein Bogennadel/Stoffbeuger-Kontaktsignal (C) während eines Meßfenstersignals (A) auftritt.

7. Blindstichnähmaschine nach einem der vorstehenden Ansprüche, dadurch **gekennzeichnet,** daß die Steuerschaltung (52) an ein Betätigungsorgan für einen dem Stoffbeuger (3) zugeordneten Nähgutniederhalter angeschlossen und zur Ansteuerung des Betätigungsorgans so ausgebildet ist, daß der Nähgutniederhalter während der Einstellung des Stoffbeugermindestabstandes einen erhöhten Anpreßdruck ausübt.

8. Blindstichnähmaschine nach einem der vorstehenden Ansprüche, **gekennzeichnet** durch eine solche Ausbildung der Steuerschaltung (52), daß die dem eingestellten Stoffbeugermindestabstand entsprechende Drehstellung (d′) des Schrittmotors (16) in der Steuerschaltung (52) gespeichert bleibt.

9. Blindstichnähmaschine nach einem der vorstehenden Ansprüche, dadurch **gekennzeichnet,** daß die Steuerschaltung (52) zur willkürlichen Einstellung des Stoffbeugermindestabstandes mittels des Schrittmotors (16) betätigbar ist.

10. Blindstichmaschine nach einem der vorstehenden Ansprüche, dadurch **gekennzeichnet,** daß die Steuerschaltung (52) auf Intervallbetrieb umschaltbar und so ausgebildet ist, daß der Schrittmotor (16) sich für jeden Intervallstich um eine vom Ausgangssignal des Nähgutabtasters (33) abhängige Anzahl von Schritten unter entsprechender Vergrößerung des Stoffbeugermindestabstandes verstellt und die Steuerschaltung (52) beim Lüften des Stoffbeugers (3) wieder auf Normalbetrieb umschaltet.

11. Blindstichnähmaschine nach einem der vorstehenden Ansprüche, dadurch **gekennzeichnet,** daß die Steuerschaltung (52) auf Nahtverriegelungsbetrieb umschaltbar und so ausgebildet ist, daß der Schrittmotor (16) sich für eine bestimmte Anzahl von Stichen um eine vom Ausgangssignal des Nähgutabtasters (33) abhängige Anzahl von Schritten unter entsprechender Vergrößerung des Stoffbeugermindestabstandes verstellt.

12. Blindstichnähmaschine nach einem der vorstehenden Ansprüche, dadurch **gekennzeichnet,** daß die Steuerschaltung (52) in einen Zustand zur Quernahterkennung umschaltbar, an eine Durchlichtschranke (39) angeschlossen und so ausgebildet ist, daß dann, wenn die Durchlichtschranke (39) im Quernahterkennungszustand der Steuerschaltung (52) ein Quernahtsignal abgibt, zunächst der Maschinenantrieb zur Verringerung der Drehzahl angesteuert wird und danach der Schrittmotor (16) sich um eine vom Ausgangssignal des Nähgutabtasters (33) abhängige Anzahl von Schritten unter entsprechender Vergrößerung des Stoffbeugermindestabstandes verstellt, und daß am Ende des Quernahtsignals der Schrittmotor (16) sich wieder unter entsprechender Verringerung des Stoffbeugermindestabstandes zurückstellt und anschließend der Maschinenantrieb zur Erhöhung der Drehzahl auf den ursprünglichen Wert angesteuert wird.

13. Blindstichnähmaschine nach Anspruch 12, dadurch **gekennzeichnet,** daß die Steuerschaltung (52) zum Abgleichen der Durchlichtschranke (39) entsprechend dem jeweiligen Nähgut (4) so ausgebildet ist, daß beim Nahen einer bestimmten Anzahl von Stichen jeweils nach einer bestimmten Zeitspanne ab dem Ende (A′) des zugehörigen Meßfenstersignals (A) während der Nähguttransportphase der Lichtsender (40) der Durchlichtschranke (39) periodisch eingeschaltet und aus den entsprechenden Ausgangssignalen des Lichtempfängers (41) der Durchlichtschranke (39) ein Mittelwert errechnet wird und schließlich aus den so erhaltenen Mittelwerten ein endgültiger Mittelwert berechnet wird, welcher als Bezug für die Quernahterkennung dient.

14. Blindstichnähmaschine nach Anspruch 12 oder 13, dadurch **gekennzeichnet,** daß ein bewegliches und auf die Stichplatte (1) zu federbelastetes Führungsblech (42) für das Nähgut (4) im Bereich der Durchlichtschranke (39) auf der der Bogennadel (2) abgewandten Seite der Stichplatte (1) vorgesehen ist.

15. Blindstichnähmaschine nach einem der vorstehenden Ansprüche, dadurch **gekennzeichnet,** daß der Nähgutabtaster (33) einen auf die Stichplatte (1) zu federbelasteten Schwenkarm (34) mit einer am freien Ende desselben angeordneten Meßrolle (36) zur Anlage am Nähgut (4) sowie mit einem Permanentmagneten (37) und einen mit letzterem zusammenwirkenden Magnetfeldsensor (38) aufweist.

16. Blindstichnähmaschine nach Anspruch 15, **gekennzeichnet** durch eine solche Ausbildung der Steuerschaltung (52), daß das Ausgangssignal des Magnetfeldsensors (38) nur im Bereich des beim Nähen erstmalig erscheinenden Meßfenstersignals (A) erfaßt und gespeichert wird.

17. Blindstichnähmaschine nach einem der vorstehenden Ansprüche, dadurch **gekennzeichnet,** daß der Bogennadel/Stoffbeuger-Kontaktmelder (29) vom Stoffbeuger (3) selbst gebildet ist, welcher gegenüber dem Maschinengehäuse (7) elektrisch isoliert und mit einer geringen, aber hochfrequenten Wechselspannung beaufschlagbar ist, so daß sich eine kapazitive Kopplung mit der Bogennadel (2) ergibt.

18. Blindstichnähmaschine nach einem der vorstehenden Ansprüche, dadurch **gekennzeichnet,** daß der Meßfenstersignalgeber (26) an der Maschinenhauptwelle (25) vorgesehen ist.

19. Blindstichnähmaschine nach einem der vorstehenden Ansprüche, dadurch **gekennzeichnet,** daß der Schrittmotor (16) mit einer im Maschinengehäuse (7) drehbar gelagerten Exzenterbüchse (13) zusammenwirkt, in deren exzentrischer Bohrung (12) die Antriebswelle (9) für den Stoffbeuger (3) drehbar gelagert ist.

20. Blindstichnähmaschine nach Anspruch 19, dadurch **gekennzeichnet,** daß die Exzenterbüchse (13) zumindest an dem dem Stoffbeuger (3) benachbarten Ende in einem verspannbaren Lager (14) spielfrei aufgenommen ist.

21. Blindstichnähmaschine nach Anspruch 19 oder 20, dadurch **gekennzeichnet,** daß die Antriebswelle (9) für den Stoffbeuger (3) an dem demselben abgewandten Ende über eine Versatzausgleichskupplung (20) mit einer im Maschinengehäuse (7) drehbar gelagerten weiteren Antriebswelle (21) verbunden ist.

22. Blindstichnähmaschine nach Anspruch 19, 20 oder 21, dadurch **gekennzeichnet,** daß die umlaufende Antriebswelle (9) für den axial verschiebbaren und auf die Bewegungsbahn der Bogennadel (2) zu federbelasteten Stoffbeuger (3) an dem demselben benachbarten Ende einen Nocken (10) zur Bewegung des Stoffbeugers (3) entgegen der Wirkung seiner Federbelastung aufweist.

23. Blindstichnähmaschine nach Anspruch 22, dadurch **gekennzeichnet,** daß die Federbelastung des Stoffbeugers (3) einstellbar ist.

24. Blindstichnähmaschine nach Anspruch 22 oder 23, dadurch **gekennzeichnet,** daß der Stoffbeuger (3) durch eine Blattfeder (6) belastet ist.

## Claims

1. Blind stitch sewing machine with an oscillating fabric deflector (3) for bulging the sewn material (4) into the arcuate path of the curved needle (2), of which the minimum spacing from the path of the needle (2) is adjustable according to the thickness of the sewn material determined by means of a sewn material sensor (33), characterised by a stepping motor (16) for adjusting this minimum deflector spacing and a control circuit (52) for the stepping motor (16) which
a) is connected to the sewn material sensor (33), a needle/deflector contact pick-up (29) and a transmitter (26), which delivers a measuring window signal (A) at each stitch, beginning shortly before the tip (27) of the needle reaches the plane of movement (28) of the fabric deflector (3), and ending with the start of the return swing of the fabric deflector (3) from the path of the needle (2), and
b) controls the stepping motor (16) in such a way that the stepping motor (16) on a starting signal (B') for the control circuit (52) runs into a predetermined starting position (a) and on subsequent sewing runs further by one step for each stitch with further reduction of the minimum deflector spacing, until the pick-up (29) delivers a needle/deflector contact signal (C) during a measuring window signal (A), and that the stepping motor (16) at the end of the measuring window signal (A) runs in the opposite direction through a number of steps dependent on the output signal of the sewn material sensor (33) so that the deflector minimum spacing increases correspondingly.

2. Blind stitch sewing machine according to claim 1, characterised in that for determining the starting position (a) of the stepping motor (16) for the respective needle (2) without thread and sewn material (4) the control circuit (52) is designed so that the stepping motor (16) on a release signal (B) for the control circuit (52) runs into a predetermined initial position (c) and on subsequent running of the machine at minimum speed runs further by one step for each measuring window signal (A) with corresponding reduction of the deflector minimum spacing until the pick-up (29) delivers a needle/deflector contact signal (C) during a measuring window signal (A), and that to the then present angular position (d) of the stepping motor (16) there is added a predetermined number of steps corresponding to such an increase of the deflector minimum spacing as is necessary to take into account tolerances in the machine and the needle, and the starting position (a) thus obtained is stored.

3. Blind stitch sewing machine according to claim 1 or 2, characterised by such a design of the control circuit (52) that the stepping motor (16) runs into the starting or initial position (a or c) through a predetermined reference position (b) in which the deflector minimum spacing corresponds to the set null spacing and from which the stepping motor (16) runs through a predetermined number of steps into the starting or initial position (a or c) so that the deflector minimum spacing is correspondingly increased and the curved needle (2) cannot come into contact with the fabric deflector (3).

4. Blind stitch sewing machine according to claim 3, characterised in that the stepping motor (16) is provided with a yoke light barrier (45) which is connected to the control circuit (52) and delivers a signal in the reference position (b) of the stepping motor (16).

5. Blind stitch sewing machine according to claim 1, 2, 3 or 4, characterised by such a design of the control circuit (52) that the stepping motor (16) always runs further when on further sewing during the adjustment of the fabric deflector minimum spacing a needle/deflector contact signal (C) occurs during a measuring window signal (A), through a number of steps which is likewise dependent on the output signal of the sewn material sensor (33) but is a smaller number, so that the fabric deflector minimum spacing is increased in addition correspondingly.

6. Blind stitch sewing machine according to claim 5, characterised by such a design of the control circuit (52) that the stepping motor (16) is no longer actuated if on the further sewing during a predetermined number of stitches no needle/deflector contact signal (C) occurs during a measuring window signal (A).

7. Blind stitch sewing machine according to one of the foregoing claims, characterised in that the control circuit (52) is connected to an actuating member for a sewn material depressor associated with the fabric deflector (3) and is so designed for controlling the actuating member that the sewn material depressor exerts an increased pressure during the adjustment of the deflector minimum spacing .

8. Blind stitch sewing machine according to one of the foregoing claims, characterised by such a design of the control circuit (52) that the angular position (d') of the stepping motor (16) corresponding to the adjusted fabric deflector minimum spacing remains stored in the control circuit (52).

9. Blind stitch sewing machine according to one of the foregoing claims, characterised in that the control circuit (52) is adapted to be actuated for arbitrary adjustment of the fabric deflector minimum spacing by means of the stepping motor (16).

10. Blind stitch sewing machine according to one of the foregoing claims, characterised in that the control circuit (52) can be switched over to interval operation and is designed so that the stepping motor (16) displaces itself for each interval stitch by a number of steps dependent on the output signal of the sewn material sensor (33) with corresponding increase of the fabric deflector minimum spacing and the control circuit (52) switches back to normal operation on raising of the fabric deflector (3).

11. Blind stitch sewing machine according to one of the foregoing claims, characterised in that the control circuit (52) can be switched over to seam-locking operation and is designed so that the stepping motor (16) displaces itself for a predetermined number of stitches through a number of steps dependent on the output signal of the sewn material sensor (33), with corresponding increase of the fabric deflector minimum spacing.

12. Blind stitch sewing machine according to one of the foregoing claims, characterised in that the control circuit (52) can be switched over to a condition for detecting transverse seams, is connected to a penetrating light barrier (39) and is designed so that when the light barrier (39) delivers a cross-seam signal in the cross-seam detecting state of the control circuit (52), first the machine drive is actuated to reduce the rotational speed and then the stepping motor (16) displaces itself through a number of steps dependent on the output signal of the sewn material sensor (33) with corresponding increase of the fabric deflector minimum spacing, and that at the end of the cross-seam signal the stepping motor (16) returns with corresponding reduction of the fabric deflector minimum spacing and subsequently the machine drive is acted on to raise the rotational speed to the original value.

13. Blind stitch sewing machine according to claim 12, characterised in that the control circuit (52) is so designed for adjusting the light barrier (39) in accordance with the respective fabric (4) to be sewn that on sewing of a predetermined number of stitches respectively after a predetermined time interval from the end (A') of the associated measuring window signal (A) during the sewn material transport phase the light emitter (40) of the barrier (39) is periodically switched on and from the corresponding output signals of the light receiver (41) of the barrier (39) a mean value is computed and finally from the mean values thus obtained a final mean value is computed, serving as a reference for the cross-seam detection.

14. Blind stitch sewing machine according to claim 12 or 13, characterised in that a movable guide plate (42) for the sewn material (4), spring-loaded towards the throat plate (1), is provided in the region of the light barrier (39) on that side of the throat plate (1) away from the curved needle (2).

15. Blind stitch sewing machine according to one of the foregoing claims, characterised in that the sewn material sensor (33) comprises a swinging arm (34) spring-urged towards the throat plate (1) and having a measuring roller (36) arranged on its free end for engaging the sewn material (4), as well as a permanent magnet (37), a magnetic field sensor (38) of the sensor co-operating with the latter.

16. Blind stitch sewing machine according to claim 15, characterised by such a design of the control circuit (52) that the output signal of the magnetic field sensor (38) is detected and stored only in the region of the first measuring window signal (A) appearing on sewing.

17. Blind stitch sewing machine according to one of the foregoing claims, characterised in that the needle/deflector contact pick-up (29) is formed by the fabric deflector (3) itself, which is electrically insulated with respect to the machine housing (7) and to which a small but high frequency alternating voltage can be applied so that there is a capacitive coupling with the needle (2).

18. Blind stitch sewing machine according to one of the foregoing claims, characterised in that the measuring window signal transmitter (26) is provided on the main shaft (25) of the machine.

19. Blind stitch sewing machine according to one of the foregoing claims, characterised in that the stepping motor (16) co-operates with an eccentric sleeve (13) rotatably mounted in the machine housing (7), in the eccentric bore (12) of which there is rotatably mounted the driving shaft (9) for the fabric deflector (3).

20. Blind stitch sewing machine according to claim 19, characterised in that the eccentric sleeve (13) is received without clearance in a clampable bearing (14) at least at the end adjacent the fabric deflector (3).

21. Blind stitch sewing machine according to claim 19 or 20, characterised in that the driving shaft (9) for the fabric deflector (3) is connected at the end furthest from the latter through an offset-compensating coupling (20) to a further drive shaft (21) rotatably mounted in the machine housing (7).

22. Blind stitch sewing machine according to claim 19, 20 or 21, characterised in that the rotating drive shaft (9) for the fabric deflector (3) which is axially displaceable and spring-urged towards the path of the needle (2) has on the end adjacent the latter a cam (10) for moving the fabric deflector (3) against the action of its spring loading.

23. Blind stitch sewing machine according to claim 22, characterised in that the spring loading of the fabric deflector (3) is adjustable.

24. Blind stitch sewing machine according to claim 22 or claim 23, characterised in that the fabric deflector (3) is loaded by a leaf spring (6).

## Revendications

1. Machine à coudre à points invisibles avec un dispositif de pliage du tissu (3) oscillant pour bomber la matière à coudre (4) dans la trajectoire de déplacement en arc de cercle de l'aiguille courbe (2), dont l'écart minimal par rapport à la trajectoire de déplacement de l'aiguille courbe (2) peut être réglé en fonction de l'épaisseur de la matière à coudre déterminée au moyen d'un palpeur de matière à coudre (33), caractérisée en ce qu'elle comporte un moteur pas-à-pas (16) pour le réglage de cet écart minimal du dispositif de pliage du tissu et un circuit de commande (52) pour le moteur pas-à-pas (16), qui
a) est raccordé au palpeur de matière à coudre (33), à un indicateur de contact entre l'aiguille courbe et le dispositif de pliage du tissu (29) et à un émetteur (26) qui délivre pour chaque point un signal de fenêtre de mesure (A) qui commence peu avant que la pointe de l'aiguille courbe (27) n'atteigne le plan de déplacement (28) du dispositif de pliage du tissu (3) et se termine avec le début du basculement en arrière du dispositif de pliage du tissu (3) s'écartant de la trajectoire de déplacement de l'aiguille courbe (2), et
b) commande le moteur pas-à-pas (16) de telle sorte qu'il tourne à un signal de départ (B') pour le circuit de commande (52) dans une position de départ (a) donnée et, lors de la couture qui suit, continue à tourner d'un pas par point tandis que l'écart minimal du dispositif de pliage du tissu continue de diminuer, jusqu'à ce que l'indicateur (29) délivre un signal de contact entre l'aiguille courbe et le dispositif de pliage du tissu (C) pendant un signal de fenêtre de mesure (A), et que le moteur pas-à-pas (16) tourne à la fin du signal de fenêtre de mesure (A) en sens inverse d'un nombre de pas dépendant du signal de sortie du palpeur de matière à coudre (33), de telle sorte que l'écart minimal du dispositif de pliage du tissu augmente de manière correspondante.

2. Machine à coudre à points invisibles selon la revendication 1, caractérisée en ce que le circuit de commande (52) est conçu de telle sorte, pour la détermination sans fil ni matière à coudre (4) de la position de départ (a) du moteur pas-à-pas (16) pour l'aiguille courbe (2) utilisée, que le moteur pas-à-pas (16) tourne à un signal de déclenchement (B) pour le circuit de commande (52) dans une certaine position d'origine (c) et, lors du fonctionnement suivant de la machine à la vitesse de rotation la plus réduite, continue à tourner d'un pas par signal de fenêtre de mesure (A) avec une réduction correspondante de l'écart minimal du dispositif de pliage du tissu, jusqu'à ce que l'indicateur (29) délivre un signal de contact entre l'aiguille courbe et le dispositif de pliage du tissu (C) pendant un signal de fenêtre de mesure (A), et en ce qu'il est additionné à la position en rotation (d) du moteur pas-à-pas (16) alors existante un certain nombre de pas selon un accroissement de l'écart minimal du dispositif de pliage du tissu nécessaire pour tenir compte des tolérances de la machine et de l'aiguille courbe, et la position de départ (a) ainsi obtenue est enregistrée.

3. Machine à coudre à points invisibles selon l'une des revendications 1 et 2, caractérisée en ce que le circuit de commande (52) est conçu de telle sorte que le moteur pas-à-pas (16) tourne dans la position de départ ou d'origine (a ou c) en passant par une certaine position de reférence (b), dans laquelle l'écart minimal du dispositif de pliage du tissu correspond à l'écart zéro ajusté et à partir de laquelle le moteur pas-à-pas (16) tourne d'un certain nombre de pas dans la position de départ ou d'origine (a ou c), de telle sorte que l'écart minimal du dispositif de pliage du tissu augmente de manière correspondante et que l'aiguille courbe (2) ne puisse pas toucher le dispositif de pliage du tissu (3).

4. Machine à coudre à points invisibles selon la revendication 3, caractérisée en ce que le moteur pas-à-pas (16) est pourvu d'un barrage photo-électrique à fourche (45), qui est raccordé au circuit de commande (52) et délivre un signal dans la position de référence (b) du moteur pas-à-pas (16).

5. Machine à coudre à points invisibles selon l'une quelconque des revendications précédentes, caractérisée en ce que le circuit de commande (52) est conçu de telle sorte que le moteur pas-à-pas (16) tourne toujours d'un nombre de pas dépendant également du signal de sortie du palpeur de matière à coudre (33), mais plus réduit, lorsque dans la suite de la couture au cours du réglage de l'écart minimal de dispositif de pliage du tissu un signal de contact entre l' aiguille courbe et le dispositif de pliage du tissu (C) se produit pendant un signal de fenêtre de mesure (A), de telle sorte que l'écart minimal du dispositif de pliage du tissu augmente davantage de manière correspondante.

6. Machine à coudre à points invisibles selon la revendication 5, caractérisée en ce que le circuit de commande (52) est conçu de telle sorte que le moteur pas-à-pas (16) ne soit plus actionné lorsque dans la suite de la couture aucun signal de contact entre l'aiguille courbe et le dispositif de pliage du tissu (C) ne se produit pendant un signal de fenêtre de mesure (A) sur un certain nombre de points.

7. Machine à coudre à points invisibles selon l'une quelconque des revendications précédentes, caractérisée en ce que le circuit de commande (52) est raccordé à un organe d'actionnement pour un pied presseur associé au dispositif de pliage du tissu (3) et est conçu pour la manoeuvre de l'organe d'actionnement de telle sorte que le pied presseur exerce pendant le réglage de l'écart minimal du dispositif de pliage du tissu une pression accrue.

8. Machine à coudre à points invisibles selon l'une quelconque des revendications précédentes, caractérisée en ce que le circuit de commande (52) est conçu de telle sorte que la position en rotation (d') du moteur pas-à-pas (16) correspondant à l'écart minimal du dispositif de pliage du tissu reglé reste enregistrée dans le circuit de commande (52).

9. Machine à coudre à points invisibles selon l'une quelconque des revendications précédentes, caractérisée en ce que le circuit de commande (52) peut être actionné pour un ajustement volontaire de l'écart minimal du dispositif de pliage du tissu au moyen du moteur pas-à-pas (16).

10. Machine à coudre à points invisibles selon l'une quelconque des revendications précédentes, caractérisée en ce que le circuit de commande (52) peut être commuté sur un fonctionnement d' intervalle et est conçu de telle sorte que le moteur pas-à-pas (16) se déplace pour chaque point d'intervalle d'un nombre de pas dépendant du signal de sortie du palpeur de matière à coudre (33) avec une augmentation correspondante de l'écart minimal du dispositif de pliage du tissu et que le circuit de commande (52) commute à nouveau vers le fonctionnement normal lorsque le dispositif de pliage du tissu (3) est relevé.

11. Machine à coudre à points invisibles selon l'une quelconque des revendications précédentes, caractérisée en ce que le circuit de commande (52) peut être commuté sur un fonctionnement en fermeture des coutures et est conçu de telle sorte que le moteur pas-à-pas (16) se déplace pour un certain nombre de points d'un nombre de pas dépendant du signal de sortie du palpeur de matière à coudre (33) avec un accroissement correspondant de l'écart minimal du dispositif de pliage du tissu.

12. Machine à coudre à points invisibles selon l'une quelconque des revendications précédentes, caractérisée en ce que le circuit de commande (52) peut être commuté vers un état permettant l'identification de coutures transversales, est raccordé à un barrage photo-électrique à transparence (39) et est conçu de telle sorte que lorsque le barrage photo-électrique à transparence (39) délivre un signal de couture transversale dans l'état de reconnaissance de coutures transversales du circuit de commande (52), d'abord l'entraînement de la machine soit manoeuvré pour réduire la vitesse de rotation et ensuite le moteur pas-à-pas (16) se déplace d'un nombre de pas dépendant du signal de sortie du palpeur de matière à coudre (33) avec une augmentation correspondante de l'écart minimal du dispositif de pliage du tissu et qu'à la fin du signal de couture transversale le moteur pas-à-pas (16) recule avec une diminution correspondante de l'écart minimal du dispositif de pliage du tissu et qu'ensuite l'entraînement de la machine soit manoeuvré pour augmenter la vitesse de rotation jusqu'à la valeur d'origine.

13. Machine à coudre à points invisibles selon la revendication 12, caractérisée en ce que le circuit de commande (52) est conçu pour l'ajustement du barrage photo-électrique à transparence (39) en fonction de la matière à coudre (4) utilisée, de telle sorte que lors de la couture d'un certain nombre de points, l'émetteur de lumière (40) du barrage photo-électrique à transparence (39) soit mis en circuit périodiquement après un certain délai à partir de la fin (A') du signal de fenêtre de mesure correspondant (A) pendant la phase de transport de la matière à coudre, qu'une moyenne soit calculée à partir des signaux de sortie correspondants du récepteur de lumière (41) du barrage photo-électrique à transparence (39) et qu'une moyenne définitive servant de référence pour la reconnaissance de coutures transversales soit enfin calculée à partir des moyennes ainsi obtenues.

14. Machine à coudre à points invisibles selon l'une des revendications 12 et 13, caractérisée en ce qu'une tôle de guidage (42) pour la matière à coudre (4), mobile et chargée par ressort vers la plaque à aiguille (1), est prévue dans la zone du barrage photo-électrique à transparence (39) sur la face de la plaque à aiguille (1) éloignée de l'aiguille courbe (2).

15. Machine à coudre à points invisibles selon l'une quelconque des revendications précédentes, caractérisée en ce que le palpeur de matière à coudre (33) présente un bras basculant (34) chargé par ressort vers la plaque à aiguille (1) et ayant à son extrémité libre un rouleau mesureur (36) destiné à s'appliquer sur la matière à coudre (4) ainsi qu'un aimant permanent (37), un capteur de champ magnétique (38) du palpeur coopérant avec ce dernier.

16. Machine à coudre à points invisibles selon la revendication 15, caractérisée en ce que le circuit de commande (52) est conçu de telle sorte que le signal de sortie du capteur de champ magnétique (38) soit capté seulement dans le secteur du premier signal de fenêtre de mesure (A) et enregistré.

17. Machine à coudre à points invisibles selon l'une quelconque des revendications précédentes, caractérisée en ce que l'indicateur de contact entre l'aiguille courbe et le dispositif de pliage du tissu (29) est constitué par le dispositif de pliage du tissu (3) lui-même, qui est isolé électriquement par rapport au boîtier de la machine (7) et peut être alimenté en une tension alternative faible mais de fréquence élevée, de telle sorte qu'il se produise un couplage capacitif avec l'aiguille courbe (2).

18. Machine à coudre à points invisibles selon l'une quelconque des revendications précédentes, caractérisée en ce que l'émetteur de signal de fenêtre de mesure (26) est prévu sur l'arbre principal de la machine (25).

19. Machine à coudre à points invisibles selon l'une quelconque des revendications précédentes, caractérisée en ce que le moteur pas-à-pas (16) coopère avec un coussinet d'excentrique (13) supporté avec possibilité de rotation dans le boîtier de la machine (7), dans le trou excentrique (12) duquel l'arbre d'entraînement (9) pour le dispositif de pliage du tissu (3) est supporté avec possibilité de rotation.

20. Machine à coudre à points invisibles selon la revendication 19, caractérisée en ce que le coussinet d'excentrique (13) est reçu sans jeu au moins à l'extrémité voisine du dispositif de pliage du tissu (3) dans un palier (14) pouvant être serré.

21. Machine à coudre à points invisibles selon l'une des revendications 19 et 20, caractérisée en ce que l'arbre d'entraînement (9) pour le dispositif de pliage du tissu (3) est relié à l'extrémité éloignée de celui-ci par l'intermédiaire d'un accouplement compensateur de déport (20) avec un autre arbre d'entraînement (21) supporté avec possibilité de rotation dans le boîtier de la machine (7).

22. Machine à coudre à points invisibles selon l'une des revendications 19, 20 et 21, caractérisée en ce que l'arbre d'entraînement (9) rotatif pour le dispositif de pliage du tissu (3) mobile axialement et chargé par ressort vers la trajectoire de déplacement de l'aiguille courbe (2) présente à l'extrémité voisine de celui-ci une came (10) pour le déplacement du dispositif de pliage du tissu (3) contre l'effet de sa charge par ressort.

23. Machine à coudre à points invisibles selon la revendication 22, caractérisée en ce que la charge par ressort du dispositif de pliage du tissu (3) est réglable.

24. Machine à coudre à points invisibles selon l'une des revendications 22 et 23, caractérisée en ce que le dispositif de pliage du tissu (3) est mis en charge par un ressort à lames (6).
